# EUROPÄISCHE PATENTANMELDUNG

(11) **EP 2 133 303 A1**
(43) Veröffentlichungstag der Anmeldung: **16.12.2009**
(21) Anmeldenummer: 08104367.1
(22) Anmeldetag: 11.06.2008
(51) Int. Cl.: B66C 9/18, B66C 13/30, B66D 3/18

(54) **Brems-Positioniersystem für Hebezeuge**

(71) Anmelder: Strödter, Wilhelm, 59071 Hamm (DE)
(72) Erfinder: Strödter, Wilhelm, 59071 Hamm (DE); Kampe, Norbert, 59071 Hamm (DE)
(74) Vertreter: Effert, Udo

(57) **Zusammenfassung**

Die Erfindung betrifft ein Hebezeug, umfassend ein Trägersystem mit einem in mindestens eine erste oder zweite Richtung bewegbarem Fahrwerk auf einer Führungseinrichtung, an das ein Hubsystem angekoppelt ist, von dem pendelbar ein Zugmittel mit Lastaufnahmeeinrichtung herabhängt, wobei mit dem Fahrwerk eine oder mehrere Bremseinrichtungen gekoppelt sind, geeignet, nach Auslösung durch das Zugmittel das Fahrwerk durch Selbsthemmung in eine oder mehrere Richtungen gegenüber der Führungseinrichtung zu blockieren. Die Bremseinrichtung hat vorzugsweise eine kugelgelagerte FreilaufRolle.

## Beschreibung

Die Erfindung betrifft ein Hebezeug, umfassend ein Trägersystem mit einem in mindestens eine erste oder zweite Richtung bewegbarem Fahrwerk auf einer Führungseinrichtung, an das ein Hubsystem angekoppelt ist, von dem pendelbar ein Zugmittel mit Lastaufnahmeeinrichtung herabhängt.

In der Druckschrift DE 199 83 240 T1 ist ein Deckenlaufkransystem mit dem eine Laufkatze eines Kranes mittels Elektromotor genau in X- oder Y-Richtung über einen Zielpunkt manövriert werden kann, dargestellt.

Ähnliches ist möglich bei dem Gegenstand gemäß der US 7 043 337 B2. Wenn ein manuell geführtes Gewicht oder eine Last, welche mit Hilfe eines Brückenkrans in X- oder Y-Richtung bewegbar sind, und dabei an einem Zugmittel hängen, schräg gezogen werden, dann wird dies von einem Sensor erfasst und der Aufhängungspunkt des Gewichtes / die Seiltrommel automatisch vertikal über das Gewicht verfahren.

In der US 6 612 449 B1 ist ein Hebezeug vom Typ Balancer offenbart, der an einer Standsäule bzw. an einer Kranschiene rotatorisch bzw. lateral beweglich angebracht ist. Eine Vielzahl von Servomotoren ist mit etlichen Sensoren gekoppelt, die erfassen, in welche Richtung der Bediener eine Last manuell führt. Die Hubmotore bzw. Bewegungsmotore steuern dann das Lastaufnahmemittel samt Last in die von den Sensoren ermittelte horizontale bzw. vertikale Richtung.
Den beiden zuletzt genannten Gegenständen ist gemein:
Wird die Last nicht mehr bewegt, stoppt die Bewegungseinrichtung bzw. der Motor das entsprechende Teil des Hebezeuges und eine Bewegung in die eingeschlagene Richtung.
Aus der Druckschrift EP 1 167 273 A1 und der DE-PS 692 857 sind Bremsen bekannt, mit denen ein Laufkran oder Brückenkran bei Bedarf an der Schiene mechanisch angeklemmt wird. Die Bremse kann der Bediener des Kranes gesondert aktiv auslösen.

Mit den Patentschriften DD 218 071 A1 und DD 218 879 A1 wurden Schrägzugsicherungen für Seile von Hebezeugen offenbart. Es wird an den vertikal verlaufenden Seilen ein Signalgeber angeklemmt und die Abweichung bzw. der Schrägzug des Seiles gegenüber der Vertikalen wird bei einer Winkelsteigung von 1:20 oder steiler durch einen induktiven Initiator erfasst und der sicherheitstechnisch unzulässige Schrägzug gestoppt.

Aus den Druckschriften EP 0 591 304 B1 und EP 1 460 025 B1 sind zwei Typen von Balancern offenbart, die entsprechend den Forderungen der Betriebsergonomen sehr leichtgängig sind und auf geringste Lastdifferenzen, ausgelöst durch ein Bewegen der Last seitens der Bedienungsperson, reagieren. Sobald die Last einen Impuls erhält, bewegt sie sich scheinbar schwerelos und kommt erst durch einen Gegenimpuls oder Reibungsverlust im Aufhängesystem zum Stillstand.

Auch das Aufhängesystem für den Balancer, beispielsweise ein Brückenkran oder eine Schwenksäule oder ein Überkopf-Kranschienensystem reagieren häufig wegen geringer Rollreibung ebenfalls sehr leichtgängig; dies kann den gewünschten Arbeitsablauf stören. Die Massenträgheit aus Last und Lastaufnahmeeinrichtung lässt eine in Bewegung gesetzte Last über die Zielsposition hinausschießen. Dieser Nachteil wirkt sich umso größer aus, je schneller ein Positionswechsel der Last oder des Hebezeugs aufeinander folgt.

Von daher liegt der Erfindung das Problem zugrunde, ein Hebezeug bereitzustellen, das eine Last möglichst selbsttätig an einer gewünschten Position nach einer eingeleiteten Bewegung stoppt.

Das Problem wird erfindungsgemäß durch die Merkmale des Anspruches 1 gelöst. Weiterbildungen der Erfindung sind in den abhängigen Ansprüchen erfasst.

Die Lösung besteht in einem Hebezeug, umfassend ein Trägersystem mit einem in mindestens eine erste und eine zweite Richtung bewegbarem Fahrwerk auf einer Führungseinrichtung, an das ein Hubsystem angekoppelt ist, von dem pendelbar ein Zugmittel mit Lastaufnahmeeinrichtung herabhängt, wobei mit dem Fahrwerk eine Bremseinrichtung gekoppelt ist, geeignet, nach Auslösung durch das Zugmittel das Fahrwerk durch Selbsthemmung in eine Richtung gegenüber der Führungseinrichtung zu blockieren.

Anstelle einer Bremseinrichtung für eine Richtung können auch Bremseinrichtungen für beide Richtungen oder wenn es sich um Kreuzschienenverteiler handelt auch für alle in Frage kommenden Richtungen vorgesehen sein.

Am einfachsten ist eine solche Bremseinrichtung zu realisieren, wenn das Fahrwerk mit kugelgelagerten Rollen, die einen Freilauf haben kombiniert wird. Die Freilaufrollen werden dann durch einen Schalter in Funktion gesetzt, das heißt konkret gegenüber der Führung blockiert sobald ein entsprechendes Signal von dem Zugmittel herrührt. Anstelle einer Freilaufrolle kann natürlich auch ein Bremskeil oder ein Hemmschuh verwendet oder eine magnetische Bremse elektrisch aufgeschaltet werden.

In Weiterbildung der Erfindung ist ein Schalter vorgesehen, der mit dem Zugmittel und der Bremseinrichtung gekoppelt ist, wobei der Schalter eine vorbestimmbare Winkelabweichung des Zugmittels von der Vertikalen bzw. seiner Solllage bei Stillstand erfassen und die Bremseinrichtung auslösen kann.
Dieser Schalter sitzt vorzugsweise in der Nähe des Hubsystems nahe einer Führung für das Zugmittel und ist vorzugsweise mechanisch mit der Führung verbunden. Es können aber im Prinzip beliebige Schalter verwendet werden, auch induktive oder optische Schalteinrichtungen.

Mit der Erfindung können Trägersysteme ausgewählt aus der Gruppe umfassend horizontale Kranschienen, Brückenkrane mit oder ohne Laufkatze, Schwenkkrane mit Ausleger, zum Beispiel solche an Standsäulen oder an Hallenwänden sowie Kreuzschienen bzw. Kreuzschienenverteiler und ähnliche Systeme Anwendung finden.

Die Zugmittel werden ausgewählt aus einer Gruppe, umfassend Seile, Ketten, Pendelstangen, Pendelzylinder, Hubbänder, also alle Zugmittel, die von einem Hubsystem pendelnd herabhängen können. An dem Zugmittel ist in geeigneter Weise eine Lastaufnahmeeinrichtung zur Aufnahme der Last, zum Beispiel ein Werkstück oder ein Bauteil oder allgemein ein Stückgut, angeordnet.
Generell gilt bei derartigen Systemen, dass beim Transport einer Last, die beispielsweise von einem Balancer aufgenommen wurde, diese in der Regel mit einer Horizontalbewegung an einen anderen Ort gebracht werden soll. Dazu bedient man sich in der Regel zunächst eines Hubantriebes um die Last vom Boden oder aus einer Halterung zu entnehmen und sodann via Rollenfahrwerke über ein Trägersystem an die Sollposition zur Weiterverarbeitung zu verschieben. Sobald der Bediener die zu verschiebende Last in Bewegung setzt, das heißt, der Last einen Impuls verleiht oder zieht oder schiebt, wird das Zugmittel, zum Beispiel ein Seil auf Grund der Massenträgheit von Fahrwerk und / oder Hubsystem eine Schrägstellung erfahren. Beim Abstoppen der Last an der anzufahrenden Sollposition wird das Zugmittel auf Grund der Massenträgheit des noch über die eigentliche Sollposition hinaus in Bewegung befindlichen Fahrwerks und Hubsystems entgegen der Bewegungsrichtung schräg gezogen; es entsteht erneut eine "rückwärts" gerichtete Schiefstellung des Zugmittels. Der erfahrene Bediener wird daher wenige Zentimeter vor dem zu erreichenden Positionspunkt die Last abstoppen.
Bei der Erfindung soll diese Pendelbewegung ausgenutzt werden. Durch eine Abfrage der Auslenkung des Zugmittels wird bei Überziehen einer vorbestimmbaren Schrägstellung des Zugmittels eine selbsthemmende Bremseinrichtung geschaltet, entweder für ein Bremsen der trägen Massen in einer Richtung oder das Einschalten eines Freilaufs in die andere Richtung.

An Hand von zwei Ausführungsbeispielen und den beigefügten Zeichnungen soll die Erfindung näher erläutert werden. Es zeigen:
- Fig. 1: ein erstes Ausführungsbeispiel des Hebezeugs mit einer Bremseinrichtung für eine Richtung;
- Fig.2: ein zweites Ausführungsbeispiel des Hebezeugs mit einer Bremseinrichtung für zwei Richtungen;
- Fig.3: ein drittes Ausführungsbeispiel des Hebezeugs mit einer Bremseinrichtung für je zwei Richtungen translatorisch und rotatorisch;
- Fig.4: Draufsicht auf das Hebezeug gemäß Schnitt B-B in Fig. 3;
- Fig. 5: Seitenansicht auf das Hebezeug gemäß Schnitt A-A in Fig. 3.

Im Folgenden sind identische oder funktionell gleichwirkende Bauteile mit identischen Bezugszeichen versehen.

Figur 1 zeigt ein Hebezeug mit einer H-Schiene als Trägersystem T, deren unterer Flansch 12 als Führung für ein Fahrwerk 4 geeignet ist. Das Fahrwerk 4 in die Richtungen X1 oder X2 bewegt werden. An dem Fahrwerk 4 hängt ein Hubantrieb 3, von dem ein Zugmittel, hier ein Seil 2 herabhängt. Am Ende des Zugmittels 2 ist an einem nicht dargestellten Lastaufnahmemittel eine Last L1 aufgenommen worden, die von der dargestellten Position in die Position P1 verbracht werden soll.
Der nicht dargestellte Bedienungsmann verschiebt die hängende Last L1, die durch ein entsprechendes Balancersystem praktisch schwerelos ist, in Richtung X1 um den Positionierungspunkt P1 zu erreichen. Dabei wird er das Seil 2 um einige Winkelgrade in Richtung G1 aus der Vertikalen schräg ziehen, bevor die aus dem Hubantrieb 3 und dem Fahrwerk 4 bestehende Masse sich in Bewegung setzt entlang der Führungsschiene 12. Nach der Beschleunigung und bei gleich bleibender Bewegungsgeschwindigkeit nimmt die Schiefstellung des Seiles 2 wieder ab und die Last befindet sich dann nahezu in einer senkrechten Lage unter dem Hubantrieb 3. Wird nach der linearen Bewegung die Last 1 am Positionierungspunkt P1 gestoppt, dann rollt der Hubantrieb 3 mit dem Fahrwerk 4 auf Grund der Massenträgheit weiter über den Positionierungspunkt P1 hinaus bis durch die Haltekraft des Bedieners an der Last L1 das Seil 2 um einige Winkelgrade in die Richtung G2 wiederum schief gezogen wird. Sodann stoppt das Fahrwerk 4.
Auf Grund des Schrägzuges des Seiles 2 in Richtung G2 jedoch will das Fahrwerk 4 mit dem Hubantrieb 3 zurückrollen in Richtung X2 vor den Positionierungspunkt P1, wenn der Bedienungsmann dieses Überschwingen nicht durch vielfältige Übung genau ausgependelt hat. Anfänglich wird jedoch der Bedienungsmann feststellen, dass er mehrfache Pendelbewegungen über den Punkt P1 hinaus und wieder zurück beobachten kann, bis die Pendelenergie oder Bewegungsenergie von aus der Massenträgheit von Fahrwerk 4 und Hubantrieb 3 durch entsprechende Reibung des Fahrwerks 4 oder weiter Bauteile abgebaut ist. Die Bremskräfte bringt also der Bediener auf. Dieses auspendelnde Verhalten ist natürlich von Nachteil für die Arbeitsleistung des Bedienungsmannes, da er hier Zeit verliert. Gegebenenfalls muss er auch die Positionierung mehrmals vornehmen, bis er den richtigen Positionierungspunkt P1 erreicht hat. Je heftiger der Bedienungsmann die Verschiebung der Last in Richtung X1 zum Positionierungspunkt P1 einleitet, desto größer ist die Pendelbewegung um den Positionierungspunkt P1 und desto größer sind die aufzuwendende Bremskraft und die zu erwartende Auspendelzeit des Systems.
Hier hilft die Erfindung ab durch eine entsprechende Vorrichtung. Sobald der Bedienungsmann die Last 1 über dem Positionierungspunkt P1 anhält und die Massenträgheit von Hubwerk 3 und Fahrwerk 4 das Seil 2 um einige Winkelgrade in Richtung G2 schräg gezogen hat, schaltet ein mit der Führung 18 des Seiles 2 verbundener Schalter 1 einen Kontakt 5. Dieser Kontakt 5 steht in Wirkverbindung mit dem Hubzylinder 6, dessen Stößel auf den Hebel 8 einwirken und die Rolle 10 gegen die Laufschiene 12 presst. Die Rolle 10 ist mit einer Freilaufnabe ausgerüstet, wobei die blockierende Seite des Freilaufs das Drehen der Rolle 10 in Richtung X1 blockiert und um so eine Bremsreibung zwischen der Rolle 10 und der Laufschiene 12 erzeugt sobald diese beiden Haft-Kontakt haben. In Richtung X2 hat die Rolle 10 ihren Freilauf und kann also dort in Rückwärtsrichtung laufen. Sobald der Kontakt zwischen der Rolle 10 und der Laufschiene 12 erreicht ist, stoppt das Fahrwerk 4, das mit der Rolle 10 gekoppelt ist. Daher wird bei Erreichen eines Schiefzuges in Richtung G2 mit Bewegungsrichtung des Fahrwerks 4 in Richtung X1 unmittelbar über den Punkt P1 gestoppt. Im Moment des Stopps der Fahrwerks 4 wird der geringe Schiefzug wieder aufgehoben und der Schalter 1 mit Kontakt 5 ist nicht mehr kontaktiert. Dadurch wird die Rolle 10, die zuvor über den Rollenhebel 8 an die Laufschiene 12 angepresst war wieder frei geschwenkt. In Folge dessen ist das Hebezeug in beide Richtungen X1 und X2 ungebremst und wieder verschiebbar. In Richtung X2 hat die Rolle 10 einen Freilauf und kann beim Beschleunigen in Richtung X2 mit Schiefzugrichtung G2 wieder in Rückwärtsrichtung laufen zum Ausgangspunkt für den nächsten Arbeitsgang.

In Fig. 2 ist ein zu Fig. 1 fast identisches Hebezeug dargestellt, jedoch mit einer doppelt ausgelegten Bremseinrichtung für die Richtungen X1 und X2. Sollte ein Positionierungspunkt in Richtung X2 liegen, stellt sich am Positionierungspunkt ein Schiefzug G1 ein mit dem der Schalter 1 Kontakt 13 kontaktiert wird. Dann kann das Fahrwerk 4 samt Hubantrieb 3 mit einem Zylinder 7, der auf Hebel 9 wirkt und der wiederum dann in die Freilauf-Rolle 11 gegen die Laufschiene 12 anpresst, ausgestattet sein, um auch für die Gegenrichtung X2 ein Bremsen zu erzeugen. Die Rolle 11 hat dazu einen Freilauf in Richtung X1, umgekehrt zur Rolle 10.

Die Figuren 3, 4, 5 zeigen einen Schwenkausleger in Vorderansicht. An der Säule 20 ist eine Schwenkachse 21 mit Hilfe eines Abstandshalters 22 drehbeweglich gelagert. An der Schwenkachse 21 ist wiederum eine Laufschiene 12 angekoppelt, die dieselbe Funktion hat wie dies am Beispiel der Figur 1 dargestellt wurde, jedoch hier aus Hohlprofil mit innen platzierten Fahrwerk 4, zu sehen lediglich in Fig. 5. Der Hubantrieb 3 gehört zu einem Doppelseilbalancer mit den beiden Zugseilen 102 für die Last L1. Es besteht also auch die Möglichkeit die Last L1 wieder in die Richtungen X1 oder X2 entlang dieses Trägersystems T zu verschieben. Zusätzlich besteht die Möglichkeit, um den Schwenkzapfen 21 die Last L1 zu schwenken. Um auch hier eine Bremseinrichtung zur Verfügung zu haben ist gemäß Vorderansicht in der Figur 3 und Draufsicht in Figur 4 mit dem Schnitt B-B dargestellt in Figur 3, ein weiteres Rollenbremssystem 19 - in Wirkverbindung mit der Führung 112 - eingerichtet worden, um auch Bremsmanöver beim Schwenken der Last L1 um den Drehzapfen 21 in gleicher Weise zu ermöglichen, wie dies an Hand der Figur 1 dargestellt wurde. In diesem Falle ist jedoch ein etwas anderer Schalter 100 zu verwenden, der mit der Führung 118 des Seiles 102 verbunden ist. Der Schalter 100 hat mit den zusätzlichen Schaltkontakten 105 und 113 auch für die rotatorischen Richtungen X1, X2 (Fig.5 oben) noch jeweils Schaltpunkte, die ein Bremsmanöver in die jeweilige rotatorische Richtung X1 oder X2 einleiten oder aufheben.

Diese Situation ist in Figur 5 mit einem analogen Bild zu Figur 2, jedoch mit zusätzlicher Bremseinrichtung 19 dargestellt. Dort sind zur Vereinfachung der Erfassung der Wirkfunktion die Schaltpunkte am Schalter 100 ebenfalls mit 105 zur Bremsung über die Wirkkette der Bauteile 7,8,10und 113 zur Bremsung über die Wirkkette der Bauteile 6, 9, 11 bezeichnet, wie dies zu Figur 1 bzw. zu Fig. 2 beschrieben wurde. Die Schwenkrichtungen sind entsprechend der Schnittdarstellung in Fig. 5 mit Schnitt A-A aus Figur 3 als rotatorische Freiheitsgrade X1 und X2 dargestellt, so dass klar wird das auch die Bremseinrichtung 19 in den Schwenkrichtungen in gleicher Weise funktioniert wie die Bremseinrichtung, die in Figur 1 oder Fig. 2 beschrieben wurde.

## Patentansprüche

1. Hebezeug, umfassend ein Trägersystem mit einem in mindestens eine erste und eine zweite Richtung bewegbarem Fahrwerk auf einer Führungseinrichtung, an das ein Hubsystem angekoppelt ist, von dem pendelbar ein Zugmittel mit Lastaufnahmeeinrichtung herabhängt, **dadurch gekennzeichnet** das mit dem Fahrwerk (4) eine Bremseinrichtung (6, 8, 10; 7,9, 11; 19) gekoppelt ist, geeignet, nach Auslösung durch das Zugmittel (2, 102) das Fahrwerk (4) durch Selbsthemmung in eine Richtung (X1, X2) gegenüber der Führungseinrichtung (12, 112) zu blockieren.

2. Hebezeug nach Anspruch 1, **dadurch gekennzeichnet, dass** das Hebezeug mit Bremseinrichtungen (6, 8, 10; 7,9, 11; 19) für alle Richtungen (X1, X2) ausgestattet ist.

3. Hebezeug nach einem der vorhergehenden Ansprüche, **dadurch gekennzeichnet, dass** die Bremseinrichtung (6, 8, 10; 7,9, 11; 19) eine kugelgelagerte Freilauf-Rolle (10, 11) umfasst.

4. Hebezeug nach einem der vorhergehenden Ansprüche, **dadurch gekennzeichnet, dass** die Bremseinrichtung einen Bremskeil oder ein Hemmschuh umfasst.

5. Hebezeug nach einem der vorhergehenden Ansprüche, **dadurch gekennzeichnet, dass** die Bremseinrichtung eine magnetische Bremse umfasst.

6. Hebezeug nach einem der vorhergehenden Ansprüche, **dadurch gekennzeichnet, dass** ein Schalter (1, 100) mit dem Zugmittel (2, 102) und der Bremseinrichtung (6, 8, 10; 7,9, 11; 19) gekoppelt ist, wobei der Schalter (1, 100) eine vorbestimmbare Winkelabweichung (G1, G2) des Zugmittels (2, 102) von der Vertikalen erfassen und die Bremseinrichtung (6, 8, 10; 7, 9, 11; 19) auslösen kann.

7. Hebezeug nach einem der vorhergehenden Ansprüche, **dadurch gekennzeichnet, dass** der Schalter (1, 100) nahe am Hubsystem (3) und einer Führung (18, 118) für das Zugmittel (2, 102) angeordnet ist.

8. Hebezeug nach einem der vorhergehenden Ansprüche, **dadurch gekennzeichnet, dass** das Trägersystem (T) ausgewählt ist aus einer Gruppe, umfassend horizontale Kranschienen, Brückenkrane, Schwenkkrane mit Ausleger, Kreuzschienen.

9. Hebezeug nach einem der vorhergehenden Ansprüche, **dadurch gekennzeichnet, dass** das Zugmittel (2, 102) ausgewählt ist aus einer Gruppe, umfassend Seile, Ketten, Pendelstangen, Pendelzylinder, Hubbänder.
